# EUROPÄISCHE PATENTSCHRIFT

(11) **EP 0 253 167 B1**
(45) Veröffentlichungstag und Bekanntmachung des Hinweises auf die Patenterteilung: **31.05.1989**
(21) Anmeldenummer: 87109108.8
(22) Anmeldetag: 24.06.1987
(51) Int. Cl.: F28D 1/053, F28F 13/12, F28F 1/02, B21C 37/22, B21D 53/08, F25B 39/02

(54) **Wärmetauscher, insbesondere Kältemittel-Verdampfer**
Heat-exchanger, more particularly evaporator for refrigerant
Echangeur de chaleur, en particulier évaporateur pour réfrigérant

(30) Priorität: 09.07.1986 DE 3622953
(43) Veröffentlichungstag der Anmeldung: 20.01.1988
(73) Patentinhaber: Süddeutsche Kühlerfabrik Julius Fr. Behr GmbH & Co. KG, D-7000 Stuttgart 30 (DE)
(72) Erfinder: Bauer, Dieter, Dipl.-Ing., D-7000 Stuttgart 30 (DE); Hesse, Wolfgang, D-7827 Löffingen (DE); Oelichmann, Werner, D-7143 Vaihingen/Enz (DE); Schrade, Herbert, D-7016 Gerlingen (DE)
(74) Vertreter: Wilhelm, Hans-Herbert, Dr.-Ing.

(56) Entgegenhaltungen:
- FR-A- 2 406 794
- FR-A- 2 512 940
- FR-A- 2 576 678
- US-A- 2 345 331
- US-A- 4 269 265

## Beschreibung

Die Erfindung betrifft einen Wärmetauscher, insbesondere einen Kältemittel-Verdampfer nach dem Oberbegriff des Patentanspruchs 1.

Wärmetauscher dieser Art sind durch die ältere DE-Anmeldung P 35 02 619.7 der Anmelderin bereits vorgeschlagen worden. Wärmetauscher dieser Art weisen den Vorteil auf, daß im Gegensatz zu Wärmetauschern mit scheibenförmigen Wärmetauschkörpern die Flachrohre nicht über ihre gesamte Länge, sondern nur an ihren Enden und an den Verbindungsöffnungen verlötet oder verklebt werden müssen, so daß eine bedeutende Herstellungsvereinfachung erzielt werden kann. Da bei den vorgeschlagenen Bauarten die Flachrohre unmittelbar mit aufgeweiteten Endteilen aneinander anliegen, ist auch die Anordnung gesonderter Verbindungsrohrstutzen überflüssig.

Nachteilig ist in gewisser Hinsicht bei solchen Wärmetauscherbauarten jedoch, daß sich die Aufweitungen an den Rohrenden nicht über die ganze Rohrbreite erstrecken lassen, weil bei der Herstellung einer solchen Aufweitung Risse durch Materialüberstreckung, insbesondere im Bereich der bogenförmigen Wände an den Längskanten der Flachrohre ergeben. Das führt dazu, daß bei den bekannten Bauarten innerhalb der Flachrohre keine Einsätze vorgesehen werden können, wie sie beispielsweise von Ölkühlern in der Form von Turbulenzeinlagen bekannt sind. Die nicht über die ganze Breite durchgehende Aufweitung bei den vorgeschlagenen Wärmetauschern würde nur das Einschieben von Turbulenzeinlagen erlauben, die nur einen Teil der Rohrbreite ausfüllen. Das Wärmeaustauschmittel würde in einem solchen Fall an den Turbulenzeinlagen außen vorbeiströmen, so daß der den Wärmeübergang verbessernde Effekt einer Turbulenzeinlage nicht erfüllt wäre.

Es ist daher die Aufgabe der Erfindung, Wärmetauscher der eingangs genannten Art so auszubilden, daß in dem zwischen den aufgeweiteten Teilen der Rohre liegenden Bereich Turbulenzeinlagen vorgesehen werden können, welche die gesamte Rohrbreite ausfüllen.

Dies kann gemäß dem Patentanspruch 1 dadurch erreicht werden, daß der aufgeweitete Teil jedes Flachrohres sich zu den schmalen Längsseiten hin spitzbogenförmig zu den Krümmungsbogen an den Längskanten des Flachrohres hin erstreckt, so daß es dann möglich ist, den aufgeweiteten Teil über die gesamte Rohrbreite zu erstrecken. Durch das spitzbogenförmige Auslaufen der Ausweitung zu den Endbereichen hin wird dort das Rohrmaterial weniger gestreckt als in der Mitte der parallelen Rohrwände. Ein Überstrecken mit der Gefahr der Rißbildung unterbleibt daher. Durch diese Ausgestaltung wird es dann in einfacher Weise möglich, Turbulenzeinlagen mit der Breite der Flachrohre axial in die offenen Rohre einzuschieben und dann in bekannter Weise zu fixieren. Vorteilhaft ist auch, daß in den schmalen Endbereichen, wo im allgemeinen die Schweißnaht liegt, keine Verformung auftritt. Durch diese Maßnahme wird eine höhere Wärmetauschleistung gegenüber Rohren ermöglicht, bei denen die Turbulenzeinlage nicht die volle Rohrbreite ausfüllt.

Bei einer anderen Ausführungsform gemäß dem Patentanspruch 4 ist es auch möglich, daß sich der aufgeweitete Teil nur über einen Teil der Breite der Flachrohre erstreckt, wobei dann allerdings ein gewisser Kniff vorgesehen werden muß, um die Turbulenzeinlage in voller Breite in dem Flachrohr vorzusehen. Dies wird dadurch erreicht, daß die Turbulenzeinlage zunächst in zick-zack-förmig gewellter Form in den mittleren Bereich eines ovalen Rohres eingeschoben wird und daß dieses Rohr dann in dem Bereich, in dem die Turbulenzeinlage sitzt, parallel zusammengedrückt und bleibend verformt wird, und zwar in einem Ausmaß, daß sich die Turbulenzeinlage aus ihrer gewellten Form in eine flache gestreckte Form drückt. Bei dieser Methode wird daher das Flachrohr erst nach dem Einsetzen einer Turbulenzeinlage fertiggestellt. Diese Methode hat sich als sehr vorteilhaft erwiesen. Sie bringt den Vorteil mit sich, daß die so eingesetzte Turbulenzeinlage nach der Verformung des plattenförmigen Mittelteiles des zunächst ovalen Rohres auch in dem Flachrohr fixiert ist.

In der nachfolgenden Beschreibung werden an Hand der Zeichnungen zwei Ausführungsbeispiele der Erfindung beschrieben. Es zeigen:
Fig. 1 einen schematischen Längsschnitt durch einen Kältemittel-Verdampfer, der aus unmittelbar aneinandergesetzten Flachrohren aufgebaut ist,
Fig. 2 die Seitenansicht des Kältemittel-Verdampfers der Fig. 1 in einer Teilansicht in Richtung des Pfeiles II,
Fig. 3 die Draufsicht auf den Kältemittel-Verdampfer der Fig. 1 in Richtung des Pfeiles 111, wobei nur ein Teil der oberen Stirnenden der Rohre in offenem Zustand gezeigt ist,
Fig. 4 die schematische Darstellung des Herstellungsvorganges für ein Flachrohr, bei dem die Turbulenzeinlage vor dem Verformen des Mittelteiles eingesetzt ist,
Fig. 5 die teilweise aufgeschnittene Seitenansicht eines nach dem in Fig. 4 skizzierten Verfahren hergestellten Flachrohres,
Fig. 6 einen Teilschnitt durch das Flachrohr der
Fig. 5 längs der Linie VI-VI und
Fig. 7 die Draufsicht auf das Rohr der Fig. 5 in Richtung des Pfeiles VII.

In den Fig. 1 bis 3 ist ein Wärmetauscher (1) gezeigt, der aus mehreren unmittelbar aneinandergesetzten und mit ihren Achsen (5) parallel zueinander ausgerichteten Flachrohren (2) aufgebaut ist. Die Flachrohre (2) sind mit aufgeweiteten, jeweils an den Enden vorgesehenen Teilen (2a, 2b) aneinandergesetzt und nehmen zwischen sich Wärmetauschrippen (3) auf, die für eine bessere Wärmeabgabe des in Fig. 1 in die Zeichenebene hinein an den Flachrohren (2) vorbeiströmenden einen Wärmetauschmediums, insbesondere Luft, dienen.

Der aufgeweitete Teil (2a) bzw. (2b) der Flachrohre (2) ist beim Ausführungsbeispiel durch stirnseitig eingesetzte Kappen (10) verschlossen. Diese Kappen sind bei den unteren beiden Rohren der Fig. 3 weggelassen. Man erkennt, daß der mittlere Teil (2c) der Flachrohre (2) wesentlich schmäler ist als der aufgeweitete Teil (2a) und daß die mit parallelen Wänden versehenen Flachrohre im Bereich ihrer Längskanten Krümmungsbogen (8) besitzen, die jeweils in die parallelen Wände (4) übergehen. Aus den Fig. ist auch zu erkennen, daß der aufgeweitete Teil (2a) bzw. analog (2b) Öffnungen (6, 6') in den parallelen Wandteilen (4') besitzt. Diese parallelen Wandteile (4') gehen nach unten zu den Wänden (4) in einen Übergangsbereich (9) über, der etwa senkrecht, sowohl auf den Wänden (4') als auch auf den Wänden (4) steht. Dieser Übergangsbereich (9) wird zu den beiden Längskanten der Rohre, d. h. jeweils zu den Rohrbogen (8) hin kleiner, was dadurch bewirkt wird, daß die zunächst parallelen Wände (4') zu den Rohrbögen (8) hin spitzbogenförmig verlaufen. Die Materialdehnung beim Aufweiten der Teile (2a, 2b) wird daher zu den Bereichen der Rohrbögen (8) hin immer kleiner und im Bereich der Rohrbögen (8) zu Null. Durch diese spitzbogenförmige Aufweitung, die mit entsprechenden Werkzeugen vorgenommen werden kann, kann die Gefahr einer Rißbildung im Bereich der Rohrbögen vollkommen vermieden werden. Die Rohre lassen sich, wie Fig. 3 zeigt, gut aneinandersetzen und bieten den Vorteil, daß eine Turbulenzeinlage (7) mit der gesamten Breite (B) der Flachrohre (2) axial in die Flachrohre eingeschoben und dann verankert werden kann.

Fig. 2 zeigt, daß die parallelen Wände (4') des aufgeweiteten Teiles (2a) in etwa im Bereich zwischen den Grenzlinien (11) verlaufen und daß von diesen Grenzlinien aus nach außen, wo durch die spitzbogenförmige Ausbildung weniger Material verformt wird, zweckmäßig auch schräg nach außen oben verlaufende Stirnwandteile (12) verbleiben, während in dem Bereich zwischen den Grenzlinien (11) ein tiefer liegender Bereich vorhanden ist. Diese Ausgestaltung sorgt dafür, daß auch im mittleren Bereich, d. h. im Bereich der Wandungen (4') die Materialstreckung im zulässigen Rahmen gehalten werden kann.

Die Fig. 4 bis 7 zeigen eine andere Ausführungsform eines Flachrohres für einen Kältemittel-Verdampfer, das ebenfalls mit einer Turbulenzeinlage (70) versehen ist, aber auf andere Weise hergestellt wird. Bei dieser Ausführungsform werden die Endbereiche eines Flachrohres nicht aufgeweitet, sondern es wird, wie der obere Teil der Fig. 4 zeigt, als Ausgangsmaterial ein Rohr (20') mit ovalem Querschnitt gewählt, dessen Wandungen (40) den Abstand (b) zueinander aufweisen. Dieses ovale Rohr hat die Länge (B'). In ein so ausgestaltetes ovales Rohr (20') wird nun eine Turbulenzeinlage (70') in gewellter oder Zick-Zack-Form eingelegt. Diese Turbulenzeinlage (70') weist insgesamt eine Länge auf, die so bemessen ist, daß sie nach der im folgenden beschriebenen Verformung des Rohres (20') der Länge (B) des verformten Teiles entspricht. Diese Turbulenzeinlage (70') mit der Länge (B) wird daher zunächst, wie der obere Teil der Fig. 4 zeigt, axial in das Rohr (20) eingeschoben, und zwar so weit, daß sie den Bereich (21) einnimmt (s. Fig. 5 und 6), der anschließend verformt werden soll. Ist dies geschehen, so wird dieser mittlere Bereich (21) durch Walzen oder Pressen zusammengedrückt, und zwar so, daß in diesem Bereich das Rohr (20') die Stärke (d) erhält und die Breite (B) aufweist. Dieses so ausgebildete Flachrohr (20) besitzt daher aufgeweitete Endbereiche, die nicht die volle Breite (B) besitzen. In dem Bereich (21) aber sitzt über die volle Länge der Breite (B) die Turbulenzeinlage (70), die durch den Verformungsvorgang sowohl ihre gestreckte Lage gemäß Fig. 4 einnimmt, als auch axial in dieser Lage gesichert ist. Die durch diesen Verformungsvorgang verbleibenden und gegenüber dem Bereich (21) aufgeweiteten Teile (20a) und (20b) können mit Öffnungen ähnlich den Öffnungen (6) der Ausführungsform der Fig. 1 bis 3 versehen sein. Sie sind beim Ausführungsbeispiel jedoch jeweils mit zwei Öffnungen (60) bzw. (60') versehen, die beim Aneinandersetzen die Verbindung zwischen den einzelnen Flachrohren (20) herstellen. Beim Ausführungsbeispiel ist außerdem noch dafür gesorgt, daß an den Öffnungen (60) nach außen vorstehende Stutzen (61) vorhanden sind, die beispielsweise durch einen geeigneten Ausprägevorgang hergestellt werden. Diese Ausführungsform weist dann den Vorteil auf, daß nur eine Sorte von Flachrohren (20) zum Aufbau eines Flachrohrverdampfers oder Flachrohrwärmetauschers nötig ist, die untereinander verlötet werden. Die Stutzen (61) sind dabei so bemessen, daß sie in die Öffnungen (60') hereinpassen. Die offenen Rohrenden werden, wie auch bei anderen Ausführungsformen, durch eingesetzte Kappen (10) verschlossen.

## Patentansprüche

1. Wärmetauscher, insbesondere Kältemittel-Verdampfer, bestehend aus mehreren parallel, aber im Abstand zueinander angeordneten und untereinander in Verbindung stehenden Flachrohren, zwischen denen eine Vielzahl von Rippen zur Erhöhung der Wärmeaustauschfläche eingesetzt ist und die an ihren beiden Endbereichen mit einem aufgeweiteten Teil der Rohrwand versehen und mit diesem Teil unmittelbar an einen entsprechenden Teil des benachbarten Rohres angelegt und mit diesem verbunden, insbesondere verlötet sind, wobei in jedem aufgeweiteten Teil quer zur Längsachse der Flachrohre verlaufende Verbindungsöffnungen zum benachbarten Flachrohr oder zur benachbarten Rohrgruppe vorgesehen sind, dadurch gekennzeichnet, daß sich der aufgeweitete Teil (2a, 2b) jedes Flachrohres (2) über die gesamte Rohrbreite erstreckt, zu den schmalen Längsseiten (2') hin jedoch spitzbogenförmig in den Krümmungsbogen (8) des Flachrohres (2) ausläuft und daß in dem zwischen den aufgeweiteten Teilen (2a, 2b, 20a, 20b) der Rohrwand (4) liegenden Bereich (2c, 21) jedes Flachrohres (2, 20) Turbulenzeinlagen (7, 70) vorgesehen sind, die die gesamte Rohrbreite (B) ausfüllen.

2. Wärmetauscher nach Anspruch 1, dadurch gekennzeichnet, daß der in den Krümmungsbogen (8) auslaufende Bereich des aufgeweiteten Teiles (2a, 2b) leicht ballig ausgebildet ist.

3. Wärmetauscher nach Anspruch 1 dadurch gekennzeichnet, daß die Wand des aufgeweiteten Teiles (2a, 2b) im Übergangsbereich (9) zu den parallelen Rohrwänden (4') etwa senkrecht zu diesen verläuft.

4. Wärmetauscher, insbesondere Kältemittel-Verdampfer, bestehend aus mehreren parallel, aber im Abstand zueinander angeordneten und untereinander in Verbindung stehenden Flachrohren, zwischen denen eine Vielzahl von Rippen zur Erhöhung der Wärmeaustauschfläche eingesetzt ist und die an ihren beiden Endbereichen mit einem aufgeweiteten Teil der Rohrwand versehen und mit diesem Teil unmittelbar an einen entsprechenden Teil des benachbarten Rohres angelegt und mit diesem verbunden, insbesondere verlötet sind, wobei in jedem aufgeweiteten Teil quer zur Längsachse der Flachrohre verlaufende Verbindungsöffnungen zum benachbarten Flachrohr oder zur benachbarten Rohrgruppe vorgesehen sind, dadurch gekennzeichnet, daß der aufgeweitete Teil (20a) dem Querschnitt eines ovalen Rohres (20') entspricht, dessen Rohrwand (40) im Bereich (21) zwischen den aufgeweiteten Enden (20a, 20b) auf einen kleineren Abstand (d) zusammengedrückt ist und daß in dem zusammengedrückten Bereich Turbulenzeinlagen (70) vorgesehen sind, die vor dem Zusammendrücken in das Rohr (20') eingeschoben worden sind und die gesamte Breite des zusammengedrückten Bereiches ausfüllen.

5. Wärmetauscher nach Anspruch 4, dadurch gekennzeichnet, daß sich der aufgeweitete Teil (20a) des Flachrohres (20) nur über einen Teil der Breite (B) der Flachrohre (20) erstreckt.

6. Verfahren zur Herstellung eines Wärmetauschers nach Anspruch 1, dadurch gekennzeichnet, daß zunächst die Enden (2a, 2b) des Flachrohres (2) aufgeweitet werden und daß dann axial die Turbulenzeinlage (7) eingeschoben wird.

7. Verfahren zur Herstellung eines Wärmetauschers nach Anspruch 4, dadurch gekennzeichnet, daß die Turbulenzeinlage (70) in gewellter Form (70') in den mittleren hBereich (21) des ovalen Rohres (20') eingeschoben wird und daß das Rohr (20') dann in dem Bereich (21), in dem die Turbulenzeinlage (70') sitzt, parallel zusammengedrückt und bleibend verformt wird, bis die Turbulenzeinlage (70) aus der gewellten Form in eine flache, gestreckte Form gedrückt ist.

## Revendications

1. Echangeur de chaleur, notamment évaporateur pour réfrigérant, se composant de plusieurs tubes plats parallèles, espacés cependant gun de l'autre, reliés entre eux, entre lesquels sont disposées un grand nombre d'ailettes pour augmenter la surface d'échange de chaleur, et qui sont pourvus dans leurs deux zones extrêmes d'une partie élargie de la paroi tubulaire afin de s'appliquer par cette partie directement contre une partie correspondante du tube adjacent et d'être reliés à celui-ci, notamment par soudure, des ouvertures de liaison, ménagées dans chaque partie élargie perpendiculairement à l'axe longitudinal des tubes plats, étant prévues pour assurer la liaison avec un tube plat adjacent ou un groupe de tubes adjacent, caractérisé en ce que la partie élargie (2a, 2b) de chaque tube plat (2) s'étend sur toute la largeur du tube, en étant cependant orientée vers les côtés longitudinaux étroits (2') avec une forme d'ogive pour rejoindre les coudes (8) du tube plat (2), et en ce qu'il est prévu dans la zone (2c, 21) de chaque tube plat (2, 20) qui est située entre les parties élargies (2a, 2b, 20a, 20b) de la paroi tubulaire 4, des inserts générateurs de turbulence (7, 70) qui remplissent toute la largeur de tube (B).

2. Echangeur de chaleur selon la revendication 1, caractérisé en ce que la zone de la partie élargie (2a, 2b) qui rejoint les coudes (8) est réalisée avec une forme légèrement incurvée.

3. Echangeur de chaleur selon la revendication 1, caractérisé en ce que la paroi de la partie élargie (2a, 2b) est orientée, dans une zone de transition (9) avec les parois parallèles (4') du tube à peu près perpendiculairement à celles-ci.

4. Echangeur de chaleur, notamment évaporateur pour réfrigérant, se composant de plusieurs tubes plats parallèles, espacés cependant l'un de l'autre, reliés entre eux, entre lesquels sont disposées un grand nombre d'ailettes pour augmenter la surface d'échange de chaleur, et qui sont pourvus dans leurs deux zones extrêmes d'une partie élargie de la paroi tubulaire afin de s'appliquer par cette partie directement contre une partie correspondante du tube adjacent et d'être reliés à celui-ci, notamment par soudure, des ouvertures de liaison, ménagées dans chaque partie élargie perpendiculairement à l'axe longitudinal des tubes plats, étant prévues pour assurer la liaison avec un tube plat adjacent ou un groupe de tubes adjacent, caractérisé en ce que la partie élargie (20a) correspond à la section droite d'un tube oval (20'), dont la paroi tubulaire (40) est comprimée, dans une zone (21) située entre les extrémités élargies (20a, 20b) jusqu'à un petit espacement (d), et en ce que, dans la zone comprimée, il est prévu des inserts générateurs de turbulence (70), qui sont engagés dans le tube (20') avant sa compression et qui occupent toute la largeur de la zone comprimée.

5. Echangeur de chaleur selon la revendication 4, caractérisé en ce que la partie élargie (20a) du tube plat (20) ne s'étend que sur une partie de la largeur (B) des tubes plats (20).

6. Procédé de fabrication d'un échangeur de chaleur selon la revendication 1, caractérisé en ce qu'initialement les extrémités (2a, 2b) du tube plat sont élargies et en ce qu'ensuite l'insert générateur de turbulence (7) est engagé axialement en position.

7. Procédé de fabrication d'un échangeur de chaleur selon la revendication 1, caractérisé en ce que l'insert générateur de turbulence (70) est engagé avec une forme ondulée (70') dans la zone centrale (21) du tube ovel (20') et en ce que le tube (20') est ensuite comprimé parallèlement dans la zone (21) dans laquelle se trouve l'insert générateur de turbulence (70') et est pourvu d'une déformation permanente jusqu'à ce que l'insert générateur de turbulence (70') et est pourvu d'une déformation permanente jusqu'à ce que l'insert générateur de turbulence (70') soit comprimé de la forme ondulée jusque dans une forme allongée plane.

## Claims

1. Heat exchanger, particularly a cooling medium evaporator, consisting of a plurality of flat pipes parallel with one another, but arranged with a space between them and joined together, between which pipes a plurality of fins have been fitted to increase the heat exchange surface, said pipes being provided at both their end regions with a widened part of the pipe wall, being laid by means of this part directly on a corresponding part of the adjacent pipe and connected therewith, particularly by soldering, there being provided in each widened part, transversally to the longitudinal axis of the flat pipes, connection openings with the adjacent flat pipe or to the adjacent group of pipes, characterized in that the widened part (2a, 2b) of each flat pipe (2) extends over the entire width of the pipe, but, towards the narrow longitudinal sides (2') runs in the form of a pointed arch into the arc-shaped parts (8) of the flat pipe, and in that, in the region (20, 21) of each flat pipe (2, 20) lying between the widened parts (2a, 2b, 20a, 20b) of the pipe wall (4) turbulence inserts (7, 70) are provided which fill up the entire pipe width (B).

2. Heat exchanger according to Claim 1, characterized in that the region of the widened part (2a, 2b) which runs into the arc-shaped parts (8) is designed to be slightly crowned.

3. Heat exchanger according to Claim 1, characterized in that the wall of the widened part (2a, 2b) extends in the transition region (9) to the parallel pipe walls (4') substantially perpendicularly to said walls.

4. Heat exchanger, particularly a cooling medium evaporator, consisting of a plurality of flat pipes parallel with one another, but arranged with a space between them and joined together, between which pipes a plurality of fins gave been fitted to increase the heat exchange surface, said pipes being provided at both their end regions with a widened part of the pipe wall, being laid by means of this part directly on a corresponding part of the adjacent pipe and connected therewith, particularly by soldering, there being provided in each widened part, transversally to the longitudinal axis of the flat pipes, connection openings with the adjacent flat pipe or to the adjacent group of pipes, characterized in that the widened part (20a) corresponds to the cross- section of an oval pipe (20') the wall of which (40) is compressed to a smaller distance (d) in the region (21) between the widened ends (20a, 20b), and in that, in the compressed region, turbulence inserts (70) are provided which are pushed into the pipe (20') before compression and fill up the entire width of the compressed region.

5. Heat exchanger according to Claim 4, characterized in that the widened part (20a) of the flat pipe (20) extends only over one part of the width (B) of the flat pipe (20).

6. Method of manufacture of a heat exchanger according to Claim 1, characterized in that firstly the ends (2a, 2b) of the flat pipe (2) are widened and in that, subsequently, the turbulence insert (7) is introduced axially.

7. Method of manufacture of a heat exchanger according to Claim 1, characterized in that the turbulence insert (70) is pushed in waved form (70') into the centre region (21) of the oval pipe (20'), and in that the pipe (20'), in the region (21) in which the turbulence insert (70') is situated is then compressed in parallel and is permanently deformed until the turbulence insert (70) is pressed out of its waved form into a stretched shape.
